# EUROPÄISCHE PATENTSCHRIFT

(11) **EP 2 834 589 B1**
(45) Veröffentlichungstag und Bekanntmachung des Hinweises auf die Patenterteilung: **30.03.2016**
(21) Anmeldenummer: 13718135.0
(22) Anmeldetag: 04.04.2013
(51) Int. Cl.: F42B 8/12, F42B 14/02, F42B 10/02

(54) **LEITWERKSTABILISIERTES VOLLKALIBER-ÜBUNGSGESCHOSS UND VERFAHREN ZU SEINER HERSTELLUNG**
FIN-STABILIZED FULL-CALIBER TRAINING PROJECTILE, AND METHOD FOR PRODUCING SAME
PROJECTILE D'EXERCICE DE GROS CALIBRE À EMPENNAGE STABILISÉ ET SON PROCÉDÉ DE PRODUCTION

(30) Priorität: 05.04.2012 DE 102012006894
(43) Veröffentlichungstag der Anmeldung: 11.02.2015
(73) Patentinhaber: Rheinmetall Waffe Munition GmbH, 29345 Unterlüß (DE)
(72) Erfinder: FREUDENTHAL, Klaus-Dieter, 29556 Suderburg (DE); HEITMANN, Thomas, 29345 Unterlüß (DE); VAGEDES, Michael, 29320 Hermannsburg (DE)
(74) Vertreter: Dietrich, Barbara
(86) Internationale Anmeldenummer: PCT/EP2013/057088
(87) Internationale Veröffentlichungsnummer: WO 2013/150093

(56) Entgegenhaltungen:
- DE-A1-102010 034 333
- GB-A- 997 713
- US-A- 3 347 492

## Beschreibung

Die Erfindung betrifft ein aus einem Waffenrohr verschießbares leitwerkstabilisiertes Voll-kaliber-Übungsgeschoss mit einem massiven Kopfteil und einem sich heckseitig an das Kopfteil anschließenden rohrförmigen Leitwerkskörper, wobei das Übungsgeschoss umfangsseitig mit einem Dichtungssystem versehen ist. Die Erfindung bezieht sich ferner auf ein Verfahren zur Herstellung eines derartigen Übungsgeschosses.

Ein derartiges Vollkaliber-Übungsgeschoss ist aus dem Dokument DE 10 2010 034 333 A1 bekannt. Dabei handelt es sich um ein großkalibriges, beispielsweise aus einer Panzerkanone mit dem Kaliber 120 mm verschießbares Übungsgeschoss. Im Gegensatz zu vergleichbaren bekannten Vollkaliber-Übungsgeschossen, die üblicherweise ein Kopfteil mit einer sich daran anschließenden Geschosshülle und einem sich an die Geschosshülle anschließenden Schaft mit Flossenbaugruppe umfassen, ist bei dem eingangs erwähnten Übungsgeschoss die Geschosshülle selbst als rohrförmiger Leitwerkskörper ausgebildet, so dass ein separater Schaft mit daran befestigter Flossenbaugruppe entfallen kann. Die bei Abschuss des Übungsgeschosses entstehenden Treibladungsgase gelangen bei diesem Vollkaliber-Übungsgeschoss in den Innenraum des rohrförmigen Leitwerkskörpers und wirken zur Beschleunigung des Übungsgeschosses auf den heckseitigen Bereich des Kopfteiles, der den Innenraum geschosskopfseitig begrenzt.

Um sicherzustellen, dass beim Abschuss des in der DE 10 2010 034 333 A1 offenbarten Übungsgeschosses keine Treibladungsgase zwischen der Innenwand des Waffenrohres und der Außenwand des Übungsgeschosses an diesem vorbeiströmen können, ist etwa im hinteren Drittel des rohrförmigen Bereiches des Leitwerkskörpers außenseitig ein an sich bekanntes Dichtungssystem angeordnet. Dieses besteht im Wesentlichen aus einem in die äußere Oberfläche des Leitwerkskörpers eingelassene Ringnut, in die ein aus Kunststoff bestehender Dichtring eingreift.

Beim Abschuss großkalibriger Übungsgeschosse tritt innerhalb des rohrförmigen Leitwerkskörpers ein hoher Innendruck der Treibladungsgase auf, die auf die Seitenwand des rohrförmigen Leitwerkskörpers insbesondere im Bereich zwischen dem Dichtungssystem und dem Kopfteil stark einwirken. Das kann auf die Abschussfestigkeit, insbesondere bei Verwendung eines Leitwerkskörpers aus einem Leichtmetall, Einfluss nehmen.

Die DE 35 32 411 C2 beschäftigt sich mit einem als Exerziermunition ausgebildetes Hohlladungsgeschoss mit kalibergleichem Leitwerk, das eine vordere und eine hintere Sprengkammer aufweist und das an der Stirnfläche der Geschosshülle mit einem Zündstab versehen ist. Die Anschlussplatte ist hierbei mit dem Zündstab und das die hintere Sprengkammer bildende Teil der Geschosshülle als Schmiedeteil ausgebildet und mit einem zylindrischen Rohr aus gleichem Metall als Mittelteil verschweißt. Zwischen der vorderen und der hinteren Sprengkammer ist eine Stützscheibe angeordnet, die verhindert, dass die Geschosshülle durch den hohen Abschussdruck zusammengedrückt wird, sodass die Geschosshülle nur eine geringe Wandstärke erfordert.

Die DE 7346003 U1betrifft ein Geschoss mit stabilisierter Drehung. Gemäß dieser Lösung ist ein Steuerring an einem hinteren Teil des Geschosses befestigt. Der während des Abschusses in den Geschützrohrdrall eingreift und dem Geschoss eine Drehung verleiht. Der Körper verjüngt sich von einem maximalen Durchmesser unmittelbar vor dem Steuerring zu dem vorderen Ende des Geschosskörpers. Der konische Teil ist mit in Umfangsrichtung mit in Abstand angeordneten Vorsprüngen versehen, die fest sitzen und sich radial erstrecken.

Aus der WO 96/12927 A ist ein rutschendes Führungsband bekannt, wobei insbesondere ein Verfahren zum Bereitstellen einer KE- Munition, wie Unterkalibergeschoss, mit dem rutschenden Führungsband aufgezeigt wird.

Die US 4,040,359 A zeigt ein zerbrechliches umlaufendes Band auf, bestehend aus einem Kunststoff-Glas-Gemisch. Dieses zerbricht durch Druckeinwirkung während des Waffendurchlaufes.

Der Erfindung liegt die Aufgabe zugrunde, ein Vollkaliber-Übungsgeschoss der eingangs erwähnten Art anzugeben, dessen Abschussfestigkeit auf kostengünstige Weise sichergestellt ist. Ferner soll ein Verfahren zur Herstellung eines derartigen Übungsgeschosses offenbart werden.

Diese Aufgabe wird erfindungsgemäß hinsichtlich des Übungsgeschosses durch die Merkmale des Anspruchs 1 und hinsichtlich des Verfahrens durch die Merkmale des Anspruchs 5 gelöst. Weitere, besonders vorteilhafte Ausgestaltungen der Erfindung offenbaren die Unteransprüche.

Die Erfindung beruht im Wesentlichen auf dem Gedanken, auf ein Dichtungssystem im rohrförmigen Bereich des Leitwerkskörpers zu verzichten und den Leitwerkskörper teilweise unterkalibrig auszubilden, so dass die beim Abschuss des Übungsgeschosses entstehenden Treibladungsgase auch auf die Außenseite der Seitenwand des rohrförmigen Leitwerkskörpers wirken und somit der auf die Außenseite des rohrförmigen Leitwerkskörpers wirkende Druck dem auf die Innenseite der Seitenwand des Übungsgeschosses wirkenden Innendruck entgegenwirkt. Dabei ist insbesondere zur Reduzierung einer Anfangspendelung des Übungsgeschosses im hinteren Bereich des Leitwerkskörpers eine Führung vorgesehen, die mehrere, gleichmäßig über den Umfang des Leitwerkskörpers verteilt angeordnete, stegförmig ausgebildete Führungselemente umfasst. Außerdem ist zur Vermeidung eines außenseitigen Vorbeiströmens der Treibladungsgase an dem Übungsgeschoss innerhalb des Waffenrohres ein Dichtungssystem im Bereich des massiven Kopfteiles des Übungsgeschosses angeordnet.

Um einen kompakten Aufbau des Übungsgeschosses zu erhalten, hat es sich als vorteilhaft erwiesen, wenn es sich bei den Führungselementen nicht um separate Teile, sondern um Teile des beispielsweise aus einem Leichtmetall (etwa einer Aluminiumlegierung) bestehenden Leitwerkskörpers handelt.

Dabei sollte die Führung mindestens drei stegförmige Führungselemente umfassen.

Die stegförmigen Führungselemente können vorteilhafterweise auf ihrem äußeren Ende jeweils mit einer dünnen Schicht oder einer Platte aus Kunststoff oder aus einem dickflüssigen Lack versehen sein. Dadurch wird einerseits sichergestellt, dass die Führungselemente des Leitwerkskörpers diesen bei Einführung des Übungsgeschosses in das entsprechende Waffenrohr exakt an der Rohrinnenwand abstützen. Andererseits bewirkt eine derartige Schicht oder Platte aus Kunststoff, insbesondere bei Verwendung einer Patrone mit verbrennbarer Hülse, eine radiale Abstützung und damit eine Entlastung der Pappteile (Hülsenmantel und Hülsendeckel) der Patronenhülse in der Verpackung der entsprechenden Patrone bzw. in dem entsprechenden Munitionsbunker. Zudem dient das aufgesetzte Kunststoffelement zur Erfüllung der Schnittstellenforderung. Diese verlangt an der Position in der Patrone einen Mindestdurchmesser (beispielsweise 120,6 mm bei einer 120 mm Patrone).

Sobald das mit einer derartigen Kunststoffschicht versehene Übungsgeschoss bei Schussabgabe in das entsprechende Waffenrohr eindringt, wird diese Schicht oder Platte abgestreift oder stark komprimiert, so dass sie die Aerodynamik des Übungsgeschosses nach Verlassen des Waffenrohres nicht behindert.

Als vorteilhaft hat es sich erwiesen, wenn zur Herstellung eines erfindungsgemäßen Übungsgeschosses zunächst ein etwas unterkalibriger Leitwerkskörper mit einem geschlossenen, im Wesentlichen kalibergleichen Führungsring hergestellt wird, und dass dann in den Führungsring Nuten für den axialen Gasdurchtritt eingefräst werden.

Weitere Einzelheiten und Vorteile der Erfindung ergeben sich aus dem folgenden, anhand von Figuren erläuterten Ausführungsbeispiel. Es zeigen:
- Fig. 1: die Seitenansicht eines erfindungsgemäßen, aus einem Kopfteil und einem rohrförmigen Leitwerkskörper bestehenden Vollkaliber-Übungsgeschosses,
- Fig. 2: die Ansicht des Querschnittes des Leitwerkskörpers des in Fig. 1 dargestellten Übungsgeschosses entlang der dort mit II-II bezeichneten Schnittlinie und
- Fig. 3: einen vergrößerten Ausschnitt des in Fig. 2 mit III bezeichneten Wandbereiches d es Leitwerkskörpers.

In Fig. 1 ist mit 1 ein aus einem nicht dargestellten Waffenrohr verschießbares leitwerkstabilisiertes Vollkaliber-Übungsgeschoss bezeichnet (vgl. auch die DE 10 2010 034 333 A1), das ein massives Kopfteil 2 und einen sich heckseitig an das Kopfteil 2 anschließenden rohrförmigen Leitwerkskörper 3 umfasst.

Der rohrförmige Leitwerkskörper 3 ist derart ausgebildet, dass die beim Abschuss des Übungsgeschosses 1 entstehenden Treibladungsgase sowohl in den Innenraum 4 des Leitwerkskörpers 3 (Fig. 2) als auch auf die Außenseite 5 der Seitenwand 6 des rohrförmigen Leitwerkskörpers 3 wirken.

Hierzu ist der Leitwerkskörper 3 im Wesentlichen unterkalibrig ausgebildet und stützt sich über sechs gleichmäßig voneinander beabstandete, stegförmig ausgebildete Führungselemente 7 an der Innenwand des nicht dargestellten Waffenrohres ab.

Die stegförmigen Führungselemente 7 sind umfangsseitig jeweils mit einer Schicht 9 oder einer Platte aus Kunststoff oder aus einem dickflüssigen Lack versehen (Fig. 3), deren Schichtdicke beispielsweise bei einem 120 mm Übungsgeschoss in der Größenordnung von 0,5 mm liegt. Diese Schicht 9 dient unter anderem zur Entlastung der Pappteile (Hüisenmantel, Hülsendeckel) der mit einer verbrennbaren Hülse versehenen Patrone, die das erfindungsgemäße Übungsgeschoss aufnimmt.

Sobald das Übungsgeschoss 1 dann in das nicht dargestellte Waffenrohr eindringt, wird diese Schicht 9 abgestreift oder stark komprimiert, so dass sie die Aerodynamik des Übungsgeschosses 1 beim Verlassen des Waffenrohres nicht behindert.

Zur Herstellung der stegförmigen Führungselemente 7 hat es sich als vorteilhaft erwiesen, wenn zunächst ein Leitwerkskörper 3 mit einem geschlossenen, im Wesentlichen kalibergleichen Führungsring hergestellt wird, und dass dann in den Führungsring nutenförmige Ausnehmungen 8 für den axialen Gasdurchtritt eingefräst werden.

Um zu vermeiden, dass die Treibladungsgase innerhalb des Waffenrohres außenseitig an dem gesamten Übungsgeschoss 1 vorbeiströmen können, ist ein Dichtungssystem 10 im Bereich des massiven Kopfteiles 2 des Übungsgeschosses 1 angeordnet.

Dabei greift bei dem in Fig. 1 dargestellten Ausführungsbeispiel ein aus Kunststoff bestehender Dichtungsring 11 in eine umlaufende nutenförmige Ausnehmung (Ringnut) 12 im heckseitigen Bereich des Kopfteiles 2 ein. Bei diesem Dichtungssystem 10 handelt es sich um eine Kegeldichtung, wobei die Breite der Ringnut 12 größer ist als die Breite des Dichtungsringes 11, so dass der Dichtungsring 11 bei einer Druckbeaufschlagung durch die Treibladungsgase innerhalb der Ringnut 12 axial zur Geschoßspitze hin verschiebbar ist. Durch die kegelförmige Ausgestaltung des Nutengrundes der Ringnut 12 bewirkt die axiale Verschiebung des Dichtungsringes 11 auch eine radiale Aufweitung des Dichtungsringes 11, so dass es zu einer dauerhaften Liderung zwischen dem Übungsgeschoss 1 und der Innenwand des Waffenrohres kommt.

### Bezugszeichenliste

- 1: Vollkaliber-Übungsgeschoss, Übungsgeschoss
- 2: Kopfteil
- 3: Leitwerkskörper
- 4: Innenraum
- 5: Außenseite
- 6: Seitenwand
- 7: Führungselement
- 8: Ausnehmung
- 9: Schicht
- 10: Dichtungssystem
- 11: Dichtungsring
- 12: nutenförmige Ausnehmung, Ringnut

## Patentansprüche

1. Aus einem Waffenrohr verschießbares leitwerkstabilisiertes Vollkaliber-Übungsgeschoss (1) mit einem massiven Kopfteil (2) und einem sich heckseitig an das Kopfteil (2) anschließenden rohrförmigen Leitwerkskörper (3), wobei das Übungsgeschoss (1) umfangsseitig mit einem Dichtungssystem (10) versehen ist, **gekennzeichnet durch** die Merkmale:
a) der rohrförmige Leitwerkskörper (3) ist teilweise derart unterkalibrig ausgebildet, dass die beim Abschuss des Übungsgeschosses (1) entstehenden Treibladungsgase auch auf die Außenseite (5) der Seitenwand (6) des rohrförmigen Leitwerkskörpers (3) wirken,
b) der rohrförmige Leitwerkskörper (3) weist umfangsseitig mehrere gleichmäßig voneinander beabstandete, stegförmig ausgebildete Führungselemente (7) auf und
c) das Dichtungssystem (10) ist im Bereich des Kopfteiles (2) des Übungsgeschosses (1) angeordnet.

2. Vollkaliber-Übungsgeschoss nach Anspruch 1, **dadurch gekennzeichnet, dass** der Leitwerkskörper (3) mindestens drei stegförmige Führungselemente (7) aufweist.

3. Vollkaliber-Übungsgeschoss nach einem der Ansprüche 1 bis 2, **dadurch gekennzeichnet, dass** der Leitwerkskörpers (3) und die mit ihm einstückig verbundenen Führungselemente (7) aus einem Leichtmetall bestehen.

4. Vollkaliber-Übungsgeschoss nach einem der Ansprüche 1 bis 3, **dadurch gekennzeichnet, dass** die stegförmigen Führungselemente (7) an ihrem äußeren Ende jeweils mit einer Schicht (9) oder einer Platte aus Kunststoff oder aus einem dickflüssigen Lack versehen sind.

5. Verfahren zur Herstellung eines Vollkaliber-Übungsgeschosses nach einem der Ansprüche 1 bis 4, **dadurch gekennzeichnet, dass** zunächst ein Leitwerkskörper mit einem geschlossenen, im Wesentlichen kalibergleichen Führungsring hergestellt wird, und dass dann in den Führungsring mehrere, über den Umfang des Führungsringes gleichmäßig verteilt angeordnete Ausnehmungen (8) für den axialen Gasdurchtritt eingefräst werden.

## Claims

1. Fin-stabilized full-calibre training projectile (1) that can be fired from the barrel of a weapon, comprising a solid head part (2) and a tubular fin body (3) adjoining the rear side of the head part (2), the training projectile (1) being provided circumferentially with a sealing system (10), **characterized by** the following features:
a) the tubular fin body (3) is partially formed in a sub-calibre manner in such a way that the propellant gases produced upon firing the training projectile (1) also act on the outer side (5) of the side wall (6) of the tubular fin body (3),
b) the tubular fin body (3) has circumferentially a number of guiding elements (7) that are uniformly spaced apart from one another and take the form of webs, and
c) the sealing system (10) is arranged in the region of the head part (2) of the training projectile (1).

2. Full-calibre training projectile according to Claim 1, **characterized in that** the fin body (3) has at least three guiding elements (7) in the form of webs.

3. Full-calibre training projectile according to either of Claims 1 and 2, **characterized in that** the fin body (3) and the guiding elements (7) integrally connected to it consist of a light metal.

4. Full-calibre training projectile according to one of Claims 1 to 3, **characterized in that** the guiding elements (7) in the form of webs are respectively provided at their outer end with a layer (9) or a sheet of plastic or of a high-viscosity coating.

5. Method for producing a full-calibre training projectile according to one of Claims 1 to 4, **characterized in that** first a fin body with a closed guiding ring of substantially the same calibre is produced, and **in that** then a number of clearances (8) for allowing the gas to pass through axially are milled into the guiding ring, arranged in a uniformly distributed manner around the circumference of the guiding ring.

## Revendications

1. Projectile d'exercice à plein calibre (1) stabilisé par empennage pouvant être tiré depuis un canon d'arme, comprenant une partie de tête (2) massive et un corps d'empennage (3) de forme tubulaire rattaché à la partie de tête (2) du côté arrière, le projectile d'exercice (1) étant doté sur le pourtour d'un système d'étanchéité (10), **caractérisé par** les caractéristiques suivantes :
a) le corps d'empennage (3) de forme tubulaire est en partie configuré sous-calibré de telle sorte que les gaz de charge propulsive qui se produisent lors du tir du projectile d'exercice (1) agissent également sur le côté extérieur (5) de la paroi latérale (6) du corps d'empennage (3) de forme tubulaire,
b) le corps d'empennage (3) de forme tubulaire possède sur son pourtour plusieurs éléments de guidage (7) espacés régulièrement les uns des autres et configurés en forme de nervures et
c) le système d'étanchéité (10) est disposé dans la zone de la partie de tête (2) du projectile d'exercice (1).

2. Projectile d'exercice à plein calibre selon la revendication 1, **caractérisé en ce que** le corps d'empennage (3) possède au moins trois éléments de guidage (7) en forme de nervures.

3. Projectile d'exercice à plein calibre selon l'une des revendications 1 à 2, **caractérisé en ce que** le corps d'empennage (3) ainsi que les éléments de guidage (7) reliés d'un seul tenant avec lui sont constitués d'un métal léger.

4. Projectile d'exercice à plein calibre selon l'une des revendications 1 à 3, **caractérisé en ce que** les éléments de guidage (7) en forme de nervures sont respectivement pourvus, sur leur extrémité extérieure, d'une couche (9) ou d'une plaque en matière plastique ou en un verni visqueux.

5. Procédé de fabrication d'un projectile d'exercice à plein calibre selon l'une des revendications 1 à 4, **caractérisé en ce qu'**un corps d'empennage de forme tubulaire, comprenant une bague de guidage fermée sensiblement du même calibre, est tout d'abord fabriqué, et **en ce que** plusieurs évidements (8) distribués régulièrement sur le pourtour de la bague de guidage sont ensuite fraisés dans la bague de guidage pour le passage axial des gaz.
